# FASCICULE DE BREVET EUROPEEN

(11) **EP 3 159 901 B1**
(45) Date de publication et mention de la délivrance du brevet: **11.04.2018**
(21) Numéro de dépôt: 15306684.0
(22) Date de dépôt: 20.10.2015
(51) Int. Cl.: H01F 27/04, H01B 17/30

(54) **DISPOSITIF PASSE-BARRE, ENSEMBLE PASSE-BARRE COMPRENANT UN TEL DISPOSITIF, ENSEMBLE ÉLECTRIQUE CORRESPONDANT**
STROMSCHIENENVORRICHTUNG, EINE SOLCHE VORRICHTUNG UMFASSENDE STROMSCHIENENANORDNUNG UND ENTSPRECHENDE ELEKTRISCHE ANORDNUNG
BUS-BAR DEVICE, ASSEMBLY COMPRISING SAID DEVICE, CORRESPONDING ELECTRIC ASSEMBLY

(43) Date de publication de la demande: 26.04.2017
(73) Titulaire: Pioch, 06510 Carros (FR)
(72) Inventeur: Pioch, Olivier, 06200 Nice (FR)
(74) Mandataire: Lavoix

(56) Documents cités:
- EP-A1- 1 860 672
- WO-A1-03/036660
- FR-A1- 2 633 439
- FR-A1- 2 776 419
- US-A- 4 703 136

## Description

L'invention concerne en général les dispositifs passe-barres destinés à être montés au travers d'un orifice ménagé dans une paroi d'un équipement électrique, pour le passage d'une barre conductrice à travers la paroi.

Plus précisément, l'invention concerne selon un premier aspect un dispositif passe-barre, destiné à être monté au travers d'un orifice ménagé dans une paroi d'un équipement électrique pour le passage d'une barre conductrice à travers la paroi, la paroi délimitant un volume interne rempli d'un fluide diélectrique, le dispositif passe-barre étant du type comprenant :
- un corps traversé de part en part par un conduit de réception de ladite barre ;
- un couvercle comportant un logement dans lequel est engagé le corps.

Un tel dispositif passe-barre est connu par exemple de FR 2 776 419. Les exigences quant à la rigidité et à la résistance mécanique de tels dispositifs passe-barres sont croissantes. Ces exigences ne peuvent pas être satisfaites simplement en choisissant un matériau approprié. En effet, les dispositifs passe-barres sont soumis à de multiples autres contraintes, telles que la résistance au feu ou la capacité d'isolation électrique et mécanique.

Un dispositif passe-barre est décrit également dans le document WO 03/036660 A1. Dans ce contexte, l'invention vise à proposer un dispositif passe-barre permettant de remplir toutes les exigences réglementaires, notamment en terme de rigidité mécanique et de capacité d'isolation électrique.

A cette fin, selon la revendication 1 l'invention porte sur un dispositif passe-barre du type précité, le couvercle comportant une paroi externe définissant une surface externe du couvercle et une paroi interne délimitant le logement, caractérisé en ce que parois interne et externe délimitent entre elles une cavité annulaire entourant le logement, le couvercle comportant en outre une pluralité de nervures solidarisant les parois interne et externe l'une à l'autre et s'étendant dans la cavité annulaire, le dispositif passe-barre présentant au moins un chemin de passage mettant en communication le volume interne avec la cavité annulaire de telle sorte que la cavité annulaire est remplie de fluide diélectrique.

Le dispositif passe-barre peut en outre présenter une ou plusieurs des caractéristiques ci-dessous, considérées individuellement ou selon toutes les combinaisons techniquement possibles :
- les nervures sont régulièrement réparties autour du logement ;
- le chemin de passage comprend au moins un perçage percé à travers le corps et mettant en communication fluidique le conduit de réception avec un interstice entre le corps et la paroi interne ;
- le couvercle comprend une base ayant une face inférieure prévue pour être plaquée contre une face externe de la paroi, le logement et la cavité annulaire étant débouchant au niveau de la face inférieure ;
- le dispositif comprend un premier joint d'étanchéité prévu pour être interposé entre la base et la face externe autour de l'orifice, le chemin de passage passant entre le premier joint d'étanchéité et le corps ;
- le couvercle comporte une lumière de passage de la barre prolongeant le conduit, le couvercle comportant un épaulement entre le logement et la lumière de passage, le dispositif comportant un second joint d'étanchéité interposé entre le corps, l'épaulement et la barre ;
- le corps comporte une collerette d'appui contre une face externe de la paroi, un premier tronçon tubulaire situé d'un côté de la collerette et prévu pour être engagé dans l'orifice, et un second tronçon tubulaire situé d'un second côté de la collerette opposé au premier et engagé dans le logement, la base présentant autour du logement un premier lamage de réception de la collerette dans lequel débouche la cavité annulaire ; et
- la cavité annulaire présente entre les parois interne et externe une épaisseur supérieure à 3 mm.

Selon un second aspect, l'invention porte sur un ensemble passe-barre, comprenant une barre et un dispositif passe-barre ayant les caractéristiques ci-dessus, le chemin de passage comprenant au moins un perçage percé à travers le corps et mettant en communication fluidique le conduit de réception avec un interstice entre le corps (14) et la paroi interne, la barre comprenant un perçage correspondant placé en coïncidence avec le perçage du corps, une goupille étant engagée dans le perçage et dans le perçage correspondant.

Selon un troisième aspect, l'invention porte sur un ensemble électrique comprenant :
- un équipement électrique ayant une paroi présentant un orifice, la paroi délimitant un volume interne rempli d'un fluide diélectrique ;
- une barre électriquement conductrice engagée dans l'orifice ;
- un dispositif passe-barre ayant les caractéristiques ci-dessus, monté au travers de l'orifice et recevant ladite barre.

D'autres caractéristiques et avantages de l'invention ressortiront de la description détaillée qui en est donnée ci-dessous, à titre indicatif et nullement limitatif, en référence aux figures annexées, parmi lesquelles :
- la figure 1 est une vue en coupe d'un ensemble électrique conforme à l'invention ;
- la figure 2 est une vue en élévation de l'ensemble passe-barre de la figure 1 ;
- la figure 3 est une vue en élévation de l'ensemble de la figure 2, le couvercle n'étant pas représenté pour laisser apparaître le corps ; et
- la figure 4 est une vue en perspective, de dessous, du couvercle de la figure 2.

L'ensemble électrique 1 représenté sur la figure 1 comprend :
- un équipement électrique 3 ayant une paroi P présentant un orifice O, la paroi P délimitant un volume interne 5 rempli d'un fluide diélectrique ;
- un dispositif passe-barre 10, monté au travers d'e l'orifice O ; et
- une barre 12 électriquement conductrice, engagée dans l'orifice et reçue dans le dispositif passe-barre 10.

L'équipement électrique 3 est typiquement un transformateur électrique, transformant un courant à haute tension en un courant à moyenne tension ou encore un courant à moyenne tension en courant à basse tension. En variante, l'équipement électrique est un générateur électrique convertissant par exemple un courant de basse tension en un courant de moyenne tension ou un courant de moyenne tension en un courant de haute tension. Un tel équipement se trouve par exemple dans une éolienne.

Le fluide diélectrique est typiquement un liquide diélectrique ou un gaz diélectrique.

Le gaz diélectrique est par exemple de l'hexafluorure de soufre.

Le liquide diélectrique remplissant le volume interne 5 est par exemple une huile minérale ou organique, ou tout autre liquide adapté. L'orifice O débouche dans le volume interne 5.

Le dispositif passe-barre 10 est prévu pour isoler électriquement la barre conductrice 12 de la paroi P, tout en obturant l'orifice O, de manière à ce que le fluide diélectrique ne puisse pas s'échapper du volume interne et se déverser à l'extérieur de l'équipement électrique.

Le dispositif passe-barre 10 comporte un corps 14 et un couvercle 16.

En variante, le couvercle 16 peut comporter à son sommet une ou plusieurs collerettes empilées suivant une partie de la longueur de la barre conductrice 12.

Le corps 14 et le couvercle 16 typiquement sont réalisés essentiellement en une matière thermoplastique, par exemple un polyamide ou un polyphthalamide. La surface externe ou exposée du couvercle 16 est par exemple recouverte totalement d'un revêtement protecteur et isolant.

La barre conductrice 12 est rectiligne et présente une forme allongée longitudinalement. Elle a une section transversale oblongue, par exemple rectangulaire avec ses petits côtés arrondis. Elle est réalisée en métal non ferreux et comporte à chaque extrémité longitudinale des perçages 18 pour la connexion de câbles électriques.

En variante, la barre 12 est de section circulaire, ou présente une section de toute autre forme adaptée.

Le corps 14 est traversé de part en part par un conduit 20 longitudinal de réception de la barre conductrice 12.

Le corps 14 a donc typiquement une forme tubulaire.

Le couvercle 16 présente une forme de cloche. Il délimite intérieurement un logement 22 de réception de l'essentiel du corps 14. Le couvercle 16 comporte encore une lumière 24 de passage de la barre conductrice 12, prolongeant longitudinalement le conduit 20. Cette lumière 24 a une section sensiblement égale à la section de la barre 12.

Le corps 14 et le couvercle 16 sont adaptés pour être disposés, comme représenté sur la figure 1, d'un côté externe de la paroi P.

A cet effet, le corps 14 présente essentiellement la forme d'un manchon dont le conduit interne 20 est de section constante. La section interne du conduit 20 est très légèrement supérieure à la section de la barre conductrice 12.

Le corps 14 comporte extérieurement dans sa partie médiane une collerette 28 d'appui sur la surface externe E de la paroi P. Cette collerette sépare axialement le corps en un premier tronçon 30 engagé dans l'orifice O et un second tronçon 34 reçu dans le logement 22 du couvercle 16.

Le premier tronçon 30 faits saillis à l'intérieur du volume interne 5. Le premier tronçon 30 présente une forme tubulaire. Il délimite le passage 20. Ce tronçon 30 est rigidifié extérieurement par des nervures longitudinales 32 régulièrement réparties sur sa périphérie.

Les nervures 32 sont de hauteur progressivement décroissante depuis la collerette 28 jusqu'à l'extrémité libre du premier tronçon 30, afin d'assurer un guidage du corps 14 dans l'orifice O lors de son introduction. De plus, au voisinage immédiat de la collerette 28, la hauteur des nervures 32 est inférieure à la largeur de la collerette 28, de sorte qu'une surface d'appui périphérique 35 est ménagée entre les nervures 32 et le contour extérieur de la collerette 28.

De l'autre côté de la collerette 28, le corps 14 est défini par le second tronçon tubulaire 34, de section oblongue, délimitant le conduit 20.

Comme visible sur la figure 3, un perçage 40 est ménagé sur une face plane du second tronçon 34. Ce perçage 40 débouche à l'intérieur du conduit 20. Il est adapté pour recevoir l'extrémité d'une goupille 41 (figure 1), destinée à la retenue axiale de la barre 12. L'autre extrémité de la goupille 41 est reçue dans un perçage correspondant 42 de la barre, placé en coïncidence avec le perçage 40. La goupille 41 est typiquement en matière plastique.

Le couvercle 16 comporte une paroi tubulaire 50 entourant le second tronçon 34 et une base 52 ayant une face inférieure 53 prévue pour être plaquée contre la surface externe E de la paroi P.

La base 52 est par exemple de forme sensiblement rectangulaire avec des coins arrondis. Dans les coins sont ménagés des perçages 54 pour la réception de boulons de fixation à la paroi P.

Du fait de sa rigidité intrinsèque, le couvercle 16 est dépourvu de nervures de rigidification externe.

Le logement 22 du couvercle présente par exemple une section interne sensiblement constante depuis la base 52 jusqu'à l'extrémité du logement 22 opposé à la base 52. Cette section interne est très légèrement supérieure à la section externe du second tronçon tubulaire 34.

Le logement 22 est débouchant au niveau de la face inférieure 53. La base 52 présente autour du logement 22 un premier lamage 64 destiné à recevoir la collerette 28. Ce premier lamage 64 est prolongé par un second lamage 66, entourant le premier lamage 64. Celui-ci est destiné à recevoir à la fois la collerette 28 et un joint d'étanchéité 68 disposé autour de celle-ci. Ce joint 68 est adapté pour venir en appui simultanément sur le couvercle 16 et la surface externe de la paroi P. Il est séparé du corps 14 par un interstice 69.

La paroi tubulaire 50 a une longueur longitudinale supérieure à la longueur longitudinale du second tronçon 34. Elle s'achève au niveau de la lumière 24, qui est séparée du logement 22 par un épaulement 70.

Un joint d'étanchéité annulaire 72 est disposé entre l'épaulement 70 et l'extrémité longitudinale du second tronçon tubulaire 34. Ce joint 72 est adapté pour s'appliquer simultanément sur le corps 14, le couvercle 16 et la barre conductrice 12 lorsque celle-ci est maintenue dans le dispositif passe-barre, comme représenté sur la figure 1. En variante non représentée, le joint unique 72 est remplacé par plusieurs joints empilés.

Afin d'assurer le montage d'une telle traversée, la barre conductrice 12 est introduite au travers du passage 20. Elle y est immobilisée par mise en place de la goupille 41 dans les perçages alignés 40 et 42. On introduit ensuite le corps 14 au travers de l'ouverture O.

Le joint 72 est ensuite placé autour de la barre 12, en appui contre l'extrémité longitudinale du second tronçon tubulaire 34. Enfin, le joint 68 est mis en place autour de la collerette 28, en contact avec la surface externe E de la paroi P.

Le couvercle 16 est alors rapporté autour de la barre 12 et de la partie extérieure du corps 14. Lors de l'enfoncement du couvercle 16 sur le second tronçon tubulaire 34, le joint annulaire 72 est progressivement poussé dans le logement 22 jusqu'à l'épaulement 70.

Lorsque la base 52 est en appui sur la surface externe E de la paroi P, des boulons sont introduites au travers des perçages 54, immobilisant le couvercle. Ce dernier plaque et retient le corps 14 contre la paroi P par l'intermédiaire du joint 72 comprimé. Avantageusement, les parties saillantes des boulons sont recouvertes des capuchons isolants.

On comprend que, lorsque le couvercle 16 recouvre le second tronçon 34, la goupille 41 introduite dans les perçages alignés 40 et 42 est maintenue prisonnière à l'intérieur du dispositif passe-barre, de sorte que la barre 12 est maintenue fixe longitudinalement.

Un tel moyen de retenue de la barre 12 permet de remplacer les joints 68 et 72 par simple démontage du couvercle 16, sans qu'il soit nécessaire de procéder au retrait de la goupille de retenue axiale de la barre conductrice.

Un ensemble passe-barre tel que celui décrit ici permet par exemple le passage d'un courant d'intensité supérieure à 630 A pour une basse tension de 380 V ou une moyenne tension de l'ordre de 3 600 V.

Selon l'invention, le couvercle 16 comporte une paroi externe 80 définissant la surface externe du couvercle, et une paroi interne 82 délimitant le logement 22. Les parois interne et externe 80, 82 délimitent entre elles une cavité annulaire 84 entourant le logement 22.

Par ailleurs, et comme visible sur la figure 4, le couvercle 16 comporte une pluralité de nervures 86 solidarisant les parois interne et externe 82, 80 l'une à l'autre. Les nervures 86 s'étendent dans la cavité annulaire 84. Elles sont typiquement régulièrement réparties autour du logement 22.

La cavité annulaire 84 s'étend sur toute la périphérie du logement 22. De même, les parois interne et externe 82, 80 s'étendent sur toute la périphérie du logement 22.

La cavité annulaire 84 est débouchante au niveau de la face inférieure 53 de la base 52. La cavité annulaire 84 est fermée au niveau de l'extrémité supérieure 87 du couvercle, c'est-à-dire à l'opposé de la face inférieure 53 suivant la direction longitudinale. Elle est donc borgne.

Par ailleurs, l'écartement entre les parois extérieure et intérieure 80, 82, c'est-à-dire la largeur radiale de la cavité annulaire 84, va en décroissant à partir de la surface inférieure 53 longitudinalement jusqu'à l'extrémité supérieure 87 du couvercle.

Au niveau de l'extrémité supérieure 87 du couvercle, les parois externe et interne 80, 82 se rejoignent et fusionnent, constituant ainsi le fond 88 de la cavité annulaire 84.

La lumière 24 est ménagée à travers le fond 88. L'épaulement 70 est formé dans la paroi interne 82.

La cavité annulaire 84 s'étend longitudinalement sur toute la longueur du logement 22. Elle s'étend donc sur quasiment toute la longueur longitudinale du couvercle 16.

Les nervures 86 s'étendent sur toute la longueur longitudinale de la cavité annulaire 84, depuis la surface inférieure 53 jusqu'au fond 88. Les nervures 86 sont longitudinales et sensiblement parallèles les unes aux autres. Elles divisent la cavité annulaire 84 en une pluralité d'alvéoles 90, entièrement séparées les unes des autres. Chaque alvéole 90 débouche au niveau de la surface inférieure 53, et est fermée au niveau du fond 88. Les alvéoles 90 sont régulièrement réparties autour du logement 22.

La cavité annulaire 84 présente, entre les parois interne 82 et externe 80, une épaisseur suffisante pour assurer l'isolation électrique. Typiquement, elle présente une épaisseur supérieure à 3 mm. Cette épaisseur est supérieure à 3 mm en tous points de la cavité annulaire. Comme indiqué plus haut, l'épaisseur est minimum au fond de la cavité annulaire 84. Typiquement, l'épaisseur de la cavité annulaire au niveau du fond est comprise entre 3 et 6 mm de préférence comprise entre 4 et 5 mm. A l'entrée de la cavité annulaire, c'est-à-dire au niveau de la surface inférieure 53, l'épaisseur est typiquement comprise entre 4 et 8 mm, de préférence comprise entre 5 et 7 mm. La forme des parois 80 et 82 est choisie en conséquence.

Les nervures 86 présentent chacune une épaisseur supérieure ou égale à 2 mm, de manière à assurer une bonne résistance mécanique.

De manière à permettre le remplissage de la cavité annulaire 84 par le fluide diélectrique provenant du volume interne 5, le dispositif passe-barre présente au moins un chemin de passage 92, 94 mettant en communication le volume interne 5 avec la cavité annulaire 84.

Dans l'exemple représenté, le dispositif passe-barre comprend un premier chemin de passage 92 matérialisé par les flèches F1 sur la figure 1. Ce chemin de passage comprend l'interstice 69 entre le joint 68 et la collerette 28. Ce chemin de passage se prolonge, au-delà de l'interstice 69, entre la collerette 68 et le premier lamage 64, jusqu'à l'extrémité ouverte de la cavité annulaire 84, qui débouche précisément au niveau du premier lamage 64.

Typiquement, le dispositif passe-barre comporte encore un second chemin de passage 94 matérialisé sur la figure 1 par les flèches F2. Ce second chemin de passage 94 comporte l'orifice 40 ménagé à travers le corps 14.

Plus précisément, et comme illustré sur la figure 1, ce chemin de passage comporte l'interstice 96 entre la barre 12 et le conduit de réception 20 ménagé à l'intérieur du corps. Le fluide diélectrique quitte l'interstice 96 par le perçage 40, qui débouche dans l'interstice 98 entre le corps 14 et la paroi interne 82. Il suit l'interstice 98 longitudinalement vers la paroi P, jusqu'au niveau de la collerette 28. Le fluide diélectrique passe ensuite entre la collerette 28 et le premier lamage 64, et pénètre dans la cavité annulaire 84.

Le dispositif passe-barre comporte soit seulement le premier chemin de passage, soit seulement le second chemin de passage, soit les deux chemins de passage. D'autres chemins de passage peuvent être envisagés.

La structure du couvercle avec une double paroi délimitant une cavité annulaire, et des nervures solidarisant les parois interne et externe, fait que le couvercle et donc le dispositif passe-barre présente une rigidité et une résistance mécanique importante. Le chemin de passage permet à la cavité annulaire d'être remplie par le fluide diélectrique provenant du volume interne de l'équipement électrique, de telle sorte que le dispositif passe-barre présente d'excellentes propriétés d'isolation électrique. Si la cavité annulaire était remplie par de l'air, et non par le fluide diélectrique, il y aurait un risque de dysfonctionnement significatif.

Par ailleurs, le fait d'adopter pour le couvercle une structure particulièrement rigide permet de réaliser ce couvercle en des matériaux classiques. Il n'est donc pas nécessaire de mettre en oeuvre des matériaux intrinsèquement très rigides. Ceci permet de respecter les exigences des clients et les exigences réglementaires quant à l'inflammabilité du dispositif passe-barre, au dégagement de fumées en cas d'incendie, et à la toxicité de ces fumées.

## Revendications

1. Dispositif passe-barre, destiné à être monté au travers d'un orifice (O) ménagé dans une paroi (P) d'un équipement électrique (3) pour le passage d'une barre conductrice (12) à travers la paroi (P), la paroi (P) délimitant un volume interne (5) rempli d'un fluide diélectrique, le dispositif passe-barre (10) comprenant :
- un corps (14) traversé de part en part par un conduit (20) de réception de ladite barre (12) ;
- un couvercle (16) comportant un logement (22) dans lequel est engagé le corps (14) ; le couvercle (16) comportant une paroi externe (80) définissant une surface externe du couvercle (16) et une paroi interne (82) délimitant le logement (22), **caractérisé en ce que** les parois interne et externe (82, 80) délimitent entre elles une cavité annulaire (84) entourant le logement (22), le couvercle (16) comportant en outre une pluralité de nervures (86) solidarisant les parois interne et externe (82, 80) l'une à l'autre et s'étendant dans la cavité annulaire (84), le dispositif passe-barre (10) présentant au moins un chemin de passage (92, 94) mettant en communication le volume interne (5) avec la cavité annulaire (84) de telle sorte que la cavité annulaire (84) est remplie de fluide diélectrique.

2. Dispositif selon la revendication 1, **caractérisé en ce que** les nervures (86) sont régulièrement réparties autour du logement (22).

3. Dispositif selon la revendication 1 ou 2, **caractérisé en ce que** le chemin de passage (94) comprend au moins un perçage (40) percé à travers le corps (14) et mettant en communication fluidique le conduit de réception (20) avec un interstice (98) entre le corps (14) et la paroi interne (82).

4. Dispositif selon l'une quelconque des revendications précédentes, **caractérisé en ce que** le couvercle (16) comprend une base (52) ayant une face inférieure (53) prévue pour être plaquée contre une face externe (E) de la paroi (P), le logement (22) et la cavité annulaire (84) étant débouchant au niveau de la face inférieure (53).

5. Dispositif selon la revendication 4, **caractérisé en ce qu'**il comprend un premier joint d'étanchéité (68) prévu pour être interposé entre la base (52) et la face externe (E) autour de l'orifice (O), le chemin de passage (92) passant entre le premier joint d'étanchéité (68) et le corps (14).

6. Dispositif selon l'une quelconque des revendications précédentes, **caractérisé en ce que** le couvercle (16) comporte une lumière (24) de passage de la barre (12) prolongeant le conduit (20), le couvercle (16) comportant un épaulement (70) entre le logement (22) et la lumière de passage (24), le dispositif (10) comportant un second joint d'étanchéité (72) interposé entre le corps (14), l'épaulement (70) et la barre (12).

7. Dispositif selon l'une quelconque des revendications précédentes, **caractérisé en ce que** le corps (14) comporte une collerette (28) d'appui contre une face externe (E) de la paroi (P), un premier tronçon tubulaire (30) situé d'un côté de la collerette (28) et prévu pour être engagé dans l'orifice (O), et un second tronçon tubulaire (34) situé d'un second côté de la collerette (28) opposé au premier et engagé dans le logement (22), la base (52) présentant autour du logement (22) un premier lamage (64) de réception de la collerette (28) dans lequel débouche la cavité annulaire (84).

8. Dispositif selon l'une quelconque des revendications précédentes, **caractérisé en ce que** la cavité annulaire (84) présente entre les parois interne et externe (82, 80) une épaisseur supérieure à 3 mm.

9. Ensemble passe-barre comprenant une barre (12) et un dispositif passe-barre (10) selon l'une quelconque des revendications précédentes, le chemin de passage (94) comprenant au moins un perçage (40) percé à travers le corps (14) et mettant en communication fluidique le conduit de réception (20) avec un interstice (98) entre le corps (14) et la paroi interne (82), la barre (12) comprenant un perçage correspondant (42) placé en coïncidence avec le perçage (40) du corps (14), une goupille (41) étant engagée dans le perçage (40) et dans le perçage correspondant (42).

10. Ensemble électrique (1) comprenant :
- un équipement électrique (3) ayant une paroi (P) présentant un orifice (O), la paroi (P) délimitant un volume interne (5) rempli d'un fluide diélectrique ;
- une barre (12) électriquement conductrice engagée dans l'orifice (O) ;
- un dispositif passe-barre (10) selon l'une quelconque des revendications 1 à 8, monté au travers de l'orifice (O) et recevant ladite barre (12).

## Patentansprüche

1. Stabdurchführungsvorrichtung, die dazu bestimmt ist, durch eine in einer Wand (P) eines elektrischen Geräts (3) ausgebildete Öffnung (O) verlaufend montiert zu werden, um einen leitenden Stab (12) durch die Wand (P) zu führen, wobei die Wand (P) ein Innenvolumen (5) begrenzt, das mit einem dielektrischen Fluid gefüllt ist, wobei die Stabdurchführungsvorrichtung (10) Folgendes umfasst:
- einen Körper (14), der von einem Ende zum anderen von einer Leitung (20) für die Aufnahme des Stabs (12) durchquert wird;
- einen Deckel (16), der einen Aufnahmeraum (22) aufweist, in dem der Körper (14) in Eingriff ist;
wobei der Deckel (16) eine äußere Wand (80), die eine äußere Oberfläche des Deckels (16) definiert, und eine innere Wand (82), die den Aufnahmeraum (22) begrenzt, aufweist, **dadurch gekennzeichnet, dass** die innere Wand und die äußere Wand (82, 80) zwischen sich einen ringförmigen Hohlraum (84) begrenzen, der den Aufnahmeraum (22) umgibt, wobei der Deckel (16) außerdem mehrere Stege (86) aufweist, die die innere Wand und die äußere Wand (82, 80) aneinander befestigen und sich in dem ringförmigen Hohlraum (84) erstrecken, wobei die Stabdurchführungsvorrichtung (10) wenigstens einen Durchführungsweg (92, 94) aufweist, der eine Kommunikation zwischen dem Innenvolumen (5) und dem ringförmigen Hohlraum (84) herstellt, derart, dass der ringförmige Raum (84) mit dem dielektrischen Fluid gefüllt ist.

2. Vorrichtung nach Anspruch 1, **dadurch gekennzeichnet, dass** die Stege (86) um den Aufnahmeraum (22) regelmäßig verteilt sind.

3. Vorrichtung nach Anspruch 1 oder 2, **dadurch gekennzeichnet, dass** der Durchführungsweg (94) wenigstens eine Durchlochung (40) umfasst, die den Körper (14) durchquert und eine Fluidkommunikation zwischen der Aufnahmeleitung (20) und einen Zwischenraum (98) zwischen dem Körper (14) und der inneren Wand (82) bildet.

4. Vorrichtung nach einem der vorhergehenden Ansprüche, **dadurch gekennzeichnet, dass** der Deckel (16) eine Basis (52) umfasst, die eine untere Fläche (53) besitzt, die dazu vorgesehen ist, gegen eine äußere Fläche (E) der Wand (P) gedrückt zu werden, wobei der Aufnahmeraum (22) und der ringförmige Hohlraum (84) auf Höhe der unteren Fläche (53) münden.

5. Vorrichtung nach Anspruch 4, **dadurch gekennzeichnet, dass** sie eine erste Dichtung (68) umfasst, die vorgesehen ist, um zwischen der Basis (52) und der äußeren Fläche (E) um die Öffnung (O) eingefügt zu werden, wobei der Durchführungsweg (92) zwischen der ersten Dichtung (68) und dem Körper (14) verläuft.

6. Vorrichtung nach einem der vorhergehenden Ansprüche, **dadurch gekennzeichnet, dass** der Deckel (16) ein Langloch (24) für die Durchführung des Stabs (12), das die Leitung (20) verlängert, umfasst, wobei der Deckel (16) zwischen dem Aufnahmeraum (22) und dem Durchführungslangloch (24) eine Schulter (70) aufweist, wobei die Vorrichtung eine zweite Dichtung (72) umfasst, die zwischen dem Körper (14), der Schulter (70) und dem Stab (12) eingefügt ist.

7. Vorrichtung nach einem der vorhergehenden Ansprüche, **dadurch gekennzeichnet, dass** der Körper (14) einen Kranz (28) für die Abstützung an einer äußeren Fläche (E) der Wand (P), ein erstes rohrförmiges Teilstück (30), das sich auf einer Seite des Kranzes (28) befindet und dazu vorgesehen ist, in der Öffnung (O) in Eingriff zu gelangen, und ein zweites rohrförmiges Teilstück (34), das sich auf einer zweiten Seite des Kranzes (28) gegenüber der ersten Seite befindet und in dem Aufnahmeraum (22) in Eingriff ist, umfasst, wobei die Basis (52) um den Aufnahmeraum (22) eine erste Ansenkung (64) für die Aufnahme des Kranzes (28), in die der ringförmige Hohlraum (84) mündet, aufweist.

8. Vorrichtung nach einem der vorhergehenden Ansprüche, **dadurch gekennzeichnet, dass** der ringförmige Hohlraum (84) zwischen der inneren Wand und der äußeren Wand (82, 80) eine Dicke von mehr als 3 mm aufweist.

9. Stabdurchführungsanordnung, die einen Stab (12) und eine Stabdurchführungsvorrichtung (10) nach einem der vorhergehenden Ansprüche umfasst, wobei der Durchführungsweg (94 wenigstens eine Durchlochung (40) aufweist, die den Körper (14) durchquert und eine Fluidkommunikation zwischen der Aufnahmeleitung (20) und einem Zwischenraum (98) zwischen dem Körper (14) und der inneren Wand (82) herstellt, wobei der Stab (12) eine entsprechende Durchlochung (42) aufweist, die in Übereinstimmung mit der Durchlochung (40) des Körpers (14) angeordnet ist, wobei in der Durchlochung (40) und in der entsprechenden Durchlochung (42) ein Stift (41) in Eingriff ist.

10. Elektrische Anordnung (1), die Folgendes umfasst:
- ein elektrisches Gerät (3) mit einer Wand (P), die eine Öffnung (O) aufweist, wobei die Wand (P) ein Innenvolumen (5) begrenzt, das mit einem dielektrischen Fluid gefüllt ist;
- einen elektrisch leitenden Stab (12), der in der Öffnung (O) in Eingriff ist;
- eine Stabdurchführungsvorrichtung (10) nach einem der Ansprüche 1 bis 8, die durch die Öffnung (O) verlaufend montiert ist und den Stab (12) aufnimmt.

## Claims

1. Busbar bushing device, intended to be mounted through an opening (O) made in a wall (P) of electrical equipment (3) for passage of a conductive bar (12) through the wall (P), the wall (P) delimiting an internal volume (5) filled with a dielectric fluid, the busbar bushing device (10) comprising:
- a body (14) through which a receiving conduit (20) for said busbar (12) passes;
- a cover (16) comprising a housing (22) wherein the body (14) is engaged;
the cover (16) comprising an outer wall (80) defining an outer surface of the cover (16) and an inner wall (82) delimiting the housing (22), **characterised in that** the inner and outer walls (82, 80) delimit between them an annular cavity (84) enclosing the housing (22), the cover (16) further comprising a plurality of ribs (86) securing the inner and outer walls (82, 80) to each other and extending into the annular cavity (84), the busbar bushing device (10) having at least one passageway (92, 94) placing the internal volume (5) in communication with the annular cavity (84) in such a way that the annular cavity (84) is filled with dielectric fluid.

2. Device according to claim 1, **characterised in that** the ribs (86) are regularly distributed around the housing (22).

3. Device according to claim 1 or 2, **characterised in that** the passageway (94) comprises at least one perforation (40) drilled through the body (14) and placing the reception conduit (20) in fluid communication with an interstice (98) between the body (14) and the inner wall (82).

4. Device according to any one of the preceding claims, **characterised in that** the cover (16) comprises a base (52) having a lower face (53) designed to be pressed against an outer face (E) of the wall (P), the housing (22) and the annular cavity (84) opening out at the level of the lower face (53).

5. Device according to claim 4, **characterised in that** it comprises a first gasket (68) provided to be interposed between the base (52) and the outer face (E) around the opening (O), the passageway (92) passing between the first gasket (68) and the body (14).

6. Device according to any one of the preceding claims, **characterised in that** the cover (16) comprises a passage opening (24) for the bar (12) extending the conduit (20), the cover (16) comprising a flange (70) between the housing (22) and the passage opening (24), the device (10) comprising a second gasket (72) interposed between the body (14), the flange (70) and the bar (12).

7. Device according to any one of the preceding claims, **characterised in that** the body (14) comprises a support collar (28) against an outer face (E) of the wall (P), a first tubular section (30) situated on one side of the collar (28) and provided to be engaged in the opening (O), and a second tubular section (34) situated on a second side of the collar (28) opposite to the first side and engaged in the housing (22), the base (52) having around the housing (22) a first counterbore (64) for reception of the collar (28) into which the annular cavity (84) opens.

8. Device according to any one of the preceding claims, **characterised in that** the annular cavity (84) has a thickness of more than 3 mm between the inner and outer walls (82, 80).

9. Busbar bushing assembly comprising a bar (12) and a busbar bushing device (10) according to any one of the preceding claims, the passageway (94) comprising at least one perforation (40) drilled through the body (14) and placing the reception conduit (20) in fluid communication with an interstice (98) between the body (14) and the inner wall (82), the bar (12) comprising a corresponding perforation (42) placed to coincide with the perforation (40) of the body (14), a pin (41) being engaged in the perforation (40) and in the corresponding perforation (42).

10. Electrical assembly (1) comprising:
- electrical equipment (3) having a wall (P) that has an opening (O), the wall (P) delimiting an internal volume (5) filled with a dielectric fluid;
- an electrically conductive bar (12) engaged in the opening (O);
- a busbar bushing device (10) according to any one of claims 1 to 8, mounted through the opening (O) and receiving said bar (12).
